# EUROPÄISCHE PATENTSCHRIFT

(11) **EP 1 676 696 B1**
(45) Veröffentlichungstag und Bekanntmachung des Hinweises auf die Patenterteilung: **12.03.2014**
(21) Anmeldenummer: 05028479.3
(22) Anmeldetag: 27.12.2005
(51) Int. Cl.: B30B 5/06, B27N 3/24

(54) **Kontinuerlich arbeitende Presse zur Herstellung von Platten und Verfahren zum Betreiben einer solchen Presse**
Continuously operating press for making plates and process for operating such press
Presse fonctionnant en continu pour la fabrication de panneaux et son procédé d'utilisation

(30) Priorität: 03.01.2005 DE 102005000717
(43) Veröffentlichungstag der Anmeldung: 05.07.2006
(73) Patentinhaber: Dieffenbacher GmbH Maschinen- und Anlagenbau, 75031 Eppingen (DE)
(72) Erfinder: KROLL, Detlef, 75031 Eppingen (DE); ROBERTO, Fasan, 33050 Torviscosa (DE)
(74) Vertreter: Hartdegen, Anton

(56) Entgegenhaltungen:
- EP-A2- 1 435 288
- DE-A1- 4 415 415
- DE-A1- 4 446 091
- DE-A1- 19 518 879
- DE-A1- 19 622 197

## Beschreibung

Die Erfindung betrifft eine kontinuierlich arbeitende Presse zur Herstellung von Span-, Faser-, Kunststoff- und Holzplatten gemäß dem Oberbegriff des Patentanspruches 1 und ein Verfahren zum Betreiben einer solchen Presse.

Zur Erzeugung von Holzstoffwerkplatten muss bei kontinuierlich arbeitenden Pressen das entstehende Produkt in Durchlaufrichtung, abhängig von den technologischen Parametern, eine variierende Druckbeaufschlagung erfahren. Dies wird bei den bekannten Veröffentlichungen DE 44 46 091 A1, DE 195 18 879 A1 und DE 196 22 197 A1 durch Einsteuerung einer Weg- und Druckkurve in Pressenlängsrichtung erreicht. Eine Variation des Druckes bewirkt eine Veränderung der Wegkurve, und damit eine Verformung der Presse, bzw. der Heizplatten der Presse.

Dabei können die Wege nur innerhalb der zulässigen Heizplattenverformung vorn Gestell zu Gestell geändert werden. Dadurch ergeben sich bei den bekannten Heizplattendicken von ca. 60 bis 120 mm bei notwendigen Verformungen von wenigen Millimetern bereits sehr lange Verformungsstrecken. Beim Verpressen von Holzwerkstoffplatten entsteht in der Matte beim Aufheizen ein Dampfpolster. Damit der Dampfdruck in der Matte nicht zu hoch und die fertige Platte nach der Verlassen der Presse durch Platzer nicht zerstört wird, kann bei den bekannten Pressen in den Grenzen der maximalen Verformung der Heizplatte eine Druckreduzierung im hinteren Pressbereich eingestellt werden.

Nach DE 195 18 879 A1 besteht eine solche Vorrichtung darin, dass nach der Vorverdichtung des Pressgutes im Einlaufspalt in der folgenden Hauptpressstrecke mittels flexibler Pressengestelle bzw. und/oder Pressensegmenten eine druckarme Zone dekomprimierend und komprimierend mit einem steilen Steigungs- bzw. Fallwinkel für einen Vertikalhub von 0 bis circa 10 mm ansteigend extrem kurz bei maximaler Produktionsgeschwindigkeit während der Produktion einsteuerbar ist. Dabei hat sich als Nachteil erwiesen, dass die Wegstrecke zum Erreichen der notwendigen Heizplattenverformungen aufgrund der notwendigen Heizplattendicke sehr lang (mehr als 1 bis 2 Meter) wird, und auf Grund der inneren Rückstellkräfte des Produktes bei diesen langen Wegstrecken sehr viel Presslänge verloren geht, das Produkt sich nicht in der Dicke an die Verformung anpasst und somit keine genügend große Druckentlastung im Produkt erfolgt und sich eine zu lange Entlastungszone negativ auf die technologischen Werte auswirkt.

Mit EP 1 435 288 A1 ist eine kontinuierlich arbeitende Presse gemäß dem Oberbegriff des Anspruchs 1 bekannt geworden mit der in kurzen Bereichen der anfänglichen Pressstrecke ein Be- oder Entlastungsstoß an dem Pressgut durchgeführt wird. Dieses wird vorzugsweise zu Beginn der Pressstrecke während oder kurz nach der Verdichtung auf Endmaß durchgeführt. In diesem Bereich der Pressstrecke weist das Pressgut noch hohe Rückstellungskräfte auf und bei einer Entlastung des Pressgutes gegenüber dem Normaldruck können so partiell sehr niedrige Drücke eingesteuert werden. Zusätzlich können auch partiell sehr hohe Drücke gefahren werden, in dem die Abrollplatte in den kritischen Hochdruck- und Verformungsbereichen von der Heizplatte durch zusätzliche Druckelemente entkoppelt und elastisch verformt wird.

Der Erfindung liegt die Aufgabe zugrunde, je nach Pressgut eine kontinuierlich arbeitende Presse und ein Verfahren zum Betreiben einer solchen Presse zu schaffen, mit der innerhalb der Pressentänge eine kurze aktive Druckentlastung im Produkt zu verwirklichen ist.

Die Lösung dieser Aufgabe besteht in dem kennzeichnenden Teil des Vorrichtungsanspruchs 1, bzw. des Verfahrensanspruchs 9.

Mit dieser Lösung wird die extrem hohe Verformbarkeit der Abrollplatten ausgenutzt, indem diese in einem bestimmten Bereich von der vollständigen Unterstützung der Heizplatten entkoppelt werden und unabhängig von der Verformbarkeit der Heizplatten (oder Pressplatten) über separate Stellglieder einsteuerbar vom Produkt (entlastend) weggezogen oder gegen das Produkt (belastend) gedrückt werden.

Es hat sich auch als vorteilhaft erwiesen, wenn die Werkstoffplatte an einer oder mehreren Stellen im hinteren Pressbereich, nachdem die Platte einen entsprechenden Dampfdruck erreicht hat, nur sehr kurz druckentlastet wird. Bei einer entsprechend kurzen Druckentlastung wirken sich die Rückstellkräfte des Produktes noch nicht negativ auf die Plattenqualität aus, so dass es bei einer genügend großen, aktiven Entlastung der Heiz- und Abrollplatten zu einer zusätzlichen Entdampfung der Werkstoffplatte kommen kann. Bei einer genügend großen Entlastung der Platte sinkt der Dampfdruck darin schlagartig ab und es kommt zu einer zusätzlichen Abkühlung der Plattentemperatur, was wiederum die Gefahr von Platzern nach dem Austreten der Platte aus der Presse deutlich verringert, sowie eine gleichmäßigere Feuchtigkeitsverteilung in der Platte gewährleistet.

Mit der kontinuierlich arbeitende Presse gemäß der Erfindung kann die Produktionsleistung sowie der Feuchtigkeitsgehalt der herzustellenden Platte erhöht und stabilisiert werden. Diese Anforderungen werden mit Hilfe des vorbekannten Heiz- und Abrollplatten Sandwich-Systems erfüllt.

Das Erreichen einer kurzen, einstellbaren Druckentlastung im Pressspalt für die durchlaufende Matte wird dadurch erreicht, dass die Druckentlastungszone sehr kurz ist, vorzugsweise zwischen 50 und 500 mm Presslänge liegt, und sich diese Entlastungszonen an einer oder mehreren Stellen beginnend, ab Pressenmitte bis zum Auslaufbereich der Presse befinden können, der Druck bzw. die Höhe der Druckentlastung ist technologisch abhängig vom Bediener einstellbar und der Restdruck auf die Platte in diesem Bereich kann aktiv bis auf 0 reduziert werden, das heißt, die Abrollplatte kann aktiv von dem Produkt abgehoben werden.

Weitere vorteilhafte Maßnahmen und Ausgestaltungen des Gegenstandes der Erfindung gehen aus den Unteransprüchen und der folgenden Beschreibung der Zeichnung hervor.

Es zeigen:
- Figur 1: Seitlicher Ausschnitt aus einer kontinuierlich arbeitenden Presse zwischen Stahlband und Heizplatte,
- Figur 2: die Anordnung nach Figur 1 mit oben angehobener Abrollplatte in einer Ausnehmung am Ende der oberen Heizplatte und
- Figur 3: eine zweite Ausbildung der Anordnung nach Figur 2.

Die Zeichnung zeigt eine kontinuierlich arbeitende Presse in Seitenansicht und Schnitt mit der unteren und oberen Heizplatte 3 und 4 mit einer durchlaufenden Matte 10, die mit den Stahlbändern 12 und 13 in Arbeitsrichtung 15 durch die kontinuierlich arbeitende Presse gezogen wird. Die Rollstangen 8 und 9 übernehmen dabei die rollende Abstützung der Stahlbänder 12 und 13. Für die Druckentlastungszone a ist in der oberen Heizplatte 3 eine Ausnehmung 14 vorgesehen, in der Stellglieder 5 die obere Abrollplatte 1 anheben oder gegen die Matte 10 drücken können, so dass die Abrollplatten 1 und 2 von einer vollflächigen Anlage Abstützung entkoppelbar sind. Damit können sie unabhängig von der Verformbarkeit der Heizplatte 3 und 4 von der Matte 10 weggezogen oder dagegen gedrückt werden. Die doppelt wirkenden Stellglieder 5 bestehen dafür aus Zylindern 6 und Kolben 7. Vorzugsweise findet sich der Kolben 7 in einer Bohrung der durchgehenden Heizplatte 3 oder 4. Mit der Druckentlastungszone a ist die Möglichkeit eines Dampfaustrittes 11 aus der Matte 10 gegeben. Es ist dem Fachmann plausibel, dass in einer kontinuierlich arbeitenden Presse der Übergang von einer gestreuten Partikelmatte zu einer festen Werkstoffplatte fließend ist und hierbei natürlich auch von einer Werkstoffplatte 10 gesprochen werden könnte. Es kann zusätzlich auch eine gleichzeitige (in Arbeitsrichtung 15 gesehen) Entlastung der Abrollplatte 2 unten vorgesehen sein, oder eine variierend gesteuerte Entlastung, z. B. alternierend oben/unten in Arbeitsrichtung 15. Dies liegt im Ermessenspielraum des Anwenders. Denkbar ist hier die Anordnung von mehreren Entlastungszonen ab der Hälfte der Presslänge der kontinuierlich arbeitenden Presse, die unterschiedlich angesteuert werden können. Natürlich kann zum Erreichen einer maximalen Verformung der Abrollplatten 1 oder 2 eine Entlastungszone an einem Abrollplattenstoß angeordnet sein, siehe Figur 2, oder eine etwas gemäßigte Entlastungszone nach Figur 3. Durchaus zur Steifigkeit und Genauigkeit der kontinuierlich arbeitenden Presse beitragendes Merkmal ist, dass die Heizplatten 3 oder 4 über die gesamte Breite der Matte 10 quer zur Arbeitsrichtung 15 als ein stabiles und nicht unterbrochenes Teil ausgestaltet sind. Die Druckentlastungszone a weisen vorzugsweise eine Länge von 50 bis 500 mm in Arbeitsrichtung 15 auf und der Restdruck kann bis auf 0 durch Abheben der Abrollplatte 1 oder 2 eingestellt werden.

Bezugszeichenliste:
- 1.: Abrollplatten oben
- 2.: Abrollplatten unten
- 3.: Heizplatte oben
- 4.: Heizplatte unten
- 5.: Stellglieder (hydraulisch/mechanisch)
- 6.: Zylinder von 5
- 7.: Kolben von 5
- 8.: Rollstangen oben
- 9.: Rollstange unten
- 10.: Matte / Werkstoffplatte
- 11.: Dampfaustritt
- 12.: Stahlband oben
- 13.: Stahlband unten
- 14.: Ausnehmung für Druckentlastungszone a
- 15.: Arbeitsrichtung

- a: Druckentlastungszone

## Patentansprüche

1. Kontinuierlich arbeitende Presse geeignet für die Herstellung von Span-, Faser-, Kunststoff-, Schnitzel- und Holzwerkstoffplatten, bei der eine Druckentlastungszone (a) in der Hauptpressstrecke mit Stellgliedern (5) einstellbar ist, wobei in der Hauptpressstrecke mittels an den Press-/Heizplatten angebrachter flexibler Abrollplatten eine Zone dekomprimierend während der Produktion einsteuerbar ist, indem die Abrollplatten (1, 2) an den Heizplatten (3, 4) von der vollflächigen Abstützung der Heizplatten (3, 4) entkoppelt sind, **dadurch gekennzeichnet, dass** die Abrollplatten (1, 2) über Stellglieder (5) von der zu pressenden Werkstoffplatte (10) wegziehbar sind.

2. Kontinuierlich arbeitende Presse nach Anspruch 1, **dadurch gekennzeichnet, dass** die Stellglieder (5) doppelt wirkend ausgeführt sind.

3. Kontinuierlich, arbeitende Presse nach Anspruch 1, **dadurch gekennzeichnet, dass** die Entkopplung der Abrollplatten (1, 2) mittels Stellglieder (5) sowohl an den oberen und an den unteren Heizplatten (3, 4) durchführbar ist.

4. Kontinuierlich arbeitende Presse nach Anspruch 1, **dadurch gekennzeichnet, dass** die Entkopplung der Abrollplatten (1, 2) mittels Stellglieder (5) sowohl an den oberen oder an den unteren Heizplatten (3, 4) durchführbar ist.

5. Kontinuierlich arbeitende Presse nach den Ansprüchen 1 bis 4, **dadurch gekennzeichnet, dass** eine oder mehrere Druckentlastungszonen (a) in Arbeitsrichtung (15) ab der Hälfte der gesamten Presslänge bzw. des Pressbereichs bis zum Auslauf der kontinuierlich arbeitenden Presse angeordnet sind.

6. Kontinuierlich arbeitende Presse nach den Ansprüchen 1 bis 5, **dadurch gekennzeichnet, dass** zur Erreichung einer maximalen Verformung der Abrollplatfen (1, 2) eine Druckentlastungszone (a) an einem Abröllplattenstoß angeordnet ist.

7. Kontinuierlich arbeitende Presse nach den Ansprüchen 1 bis 6, **dadurch gekennzeichnet, dass** die Heizplatten (3 oder 4) über die gesamte Breite der Matte (10) quer zur Arbeitsrichtung, (15) als ein stabiles und nicht unterbrochenes Teil ausgestaltet sind.

8. Kontinuierlich arbeitende Presse nach den Ansprüchen 1 bis 7, **dadurch gekennzeichnet, dass** die Druckentlastungszone (a) eine Länge von 50 bis 500 mm in Arbeitsrichtung (15) aufweist.

9. Verfahren zum Betreiben einer kontinuierlich arbeitende Presse nach Anspruch 1, die geeignet ist für die Herstellung von Span-, Faser-, Kunststoff-, Schnitzel- und Holzwerkstoffplatten, bei der eine Druckentlastungszone (a) in der Hauptpressstrecke mit Stellgliedern (5) einstellbar ist, wobei in der Hauptpressstrecke mittels an den Press-/Heizplatten angebrachter flexibler Abrollplatten eine Zone dekomprimierend während der Produktion einsteuerbar ist, indem die Abrollplatten (1, 2) an den Heizplatten (3, 4) von der vollflächigen Abstützung der Heizplatten (3, 4) entkoppelt sind, **dadurch gekennzeichnet, dass** in der Druckentlastungszone (a) der Restdruck bis auf 0 durch Abheben der Abrollplatte (1 oder 2) eingestellt werden kann.

10. Verfahren nach Anspruch 9, **gekennzeichnet durch** die unterschiedliche Ansteuerung in der Be- oder Entlastung der separaten Stellglieder (5) zur Beeinflussung und/oder Kontrolle des Laufes der Rollstangen (8 und 9).

11. Verfahren nach Anspruch 9, **dadurch gekennzeichnet, dass** die Druckentlastungszonen (a) bei mehrfacher Anordnung in Arbeitsrichtung (15) alternierend, gleichzeitig oder in allen anderen Variationsmöglichkeiten angewendet werden können.

## Claims

1. A continuously operating press suitable for the production of chipboard, fiberboard, plastic, scrap board, and wood-based material panels, in which a pressure relief zone (a) is settable in the main pressing line using actuators (5), wherein a zone may be integrated in a decompressing manner during the production in the main pressing line by means of flexible unrolling plates attached to the pressing/heating plates, in that the unrolling plates (1, 2) on the heating plates (3, 4) are decoupled from the full-surface support of the heating plates (3, 4), **characterized in that** the unrolling plates (1, 2) can be drawn via actuators (5) away from the material panels (10) to be compressed.

2. The continuously operating press according to Claim 1, **characterized in that** the actuators (5) are embodied to be double-action.

3. The continuously operating press according to Claim 1, **characterized in that** the decoupling of the unrolling plates (1, 2) by means of actuators (5) can be carried out both on the top and also on the bottom heating plates (3, 4).

4. The continuously operating press according to Claim 1, **characterized in that** the decoupling of the unrolling plates (1, 2) by means of actuators (5) can be carried out either on the top or on the bottom heating plates (3, 4).

5. The continuously operating press according to Claims 1 to 4, **characterized in that** one or more pressure relief zones (a) are arranged in the operating direction (15) from the halfway point of the entire pressing length or the pressing region up to the outlet of the continuously operating press.

6. The continuously operating press according to Claims 1 to 5, **characterized in that** a pressure relief zone (a) is arranged at a unrolling plate butt joint to achieve the maximum deformation of the unrolling plates (1, 2).

7. The continuously operating press according to Claims 1 to 6, **characterized in that** the heating plates (3 or 4) are designed as a stable and uninterrupted part over the entire width of the mat (10) transversely to the operating direction (15).

8. The continuously operating press according to Claims 1 to 7, **characterized in that** the pressure relief zone (a) has a length of 50 to 500 mm in the operating direction (15).

9. A method for operating a continuously operating press according to Claim 1, which is suitable for the production of the production of chipboard, fiberboard, plastic, scrap, and wood-based material panels, in which a pressure relief zone (a) is settable in the main pressing line using actuators (5), wherein a zone may be integrated in a decompressing manner during the production in the main pressing line by means of flexible unrolling plates attached to the pressing/heating plates, in that the unrolling plates (1, 2) on the heating plates (3, 4) are decoupled from the full-surface support of the heating plates (3, 4), **characterized in that** in the pressure relief zone (a), the residual pressure can be set down to 0 by raising the unrolling plate (1 or 2).

10. The method according to Claim 9, **characterized by** the different activation in the loading or unloading of these separate actuators (5) to influence and/or control the running of the rolling bars (8 and 9).

11. The method according to Claim 9, **characterized in that** the pressure relief zones (a), in the case of multiple arrangement in the operating direction (15), can be applied alternately, simultaneously, or in all variation possibilities.

## Revendications

1. Presse en continu convenant pour la fabrication de panneaux de matériaux à base de particules, de fibres, de matière synthétique, de copeaux et de bois, dans laquelle une zone de décharge de pression (a) dans le trajet de pressage principal est réglable avec des éléments de réglage (5), une décompression pouvant être créée dans une zone pendant la production dans le trajet de pressage principal au moyen de plaques de déroulement flexibles disposées sur les plaques de pressage et chauffantes en découplant les plaques de déroulement (1, 2) sur les plaques chauffantes (3, 4) de l'appui sur toute la surface des plaques chauffantes (3, 4), **caractérisée en ce que** les plaques de déroulement (1, 2) peuvent être écartées par des éléments de réglage (5) du panneau de matériau (10) à presser.

2. Presse en continu selon la revendication 1, **caractérisée en ce que** les éléments de réglage (5) sont réalisés avec un double sens d'action.

3. Presse en continu selon la revendication 1, **caractérisée en ce que** le découplage des plaques de déroulement (1, 2) peut être réalisé au moyen d'éléments de réglage (5) sur les plaques chauffantes (3, 4) supérieures et inférieures.

4. Presse en continu selon la revendication 1, **caractérisée en ce que** le découplage des plaques de déroulement (1, 2) au moyen d'éléments de réglage (5) peut être réalisé sur les plaques chauffantes (3, 4) supérieures ou inférieures.

5. Presse en continu selon les revendications 1 à 4, **caractérisée en ce qu'**une ou plusieurs zone de décharge de pression (a) sont disposées dans le sens de travail (15) à partir de la moitié de la longueur totale de pressage ou de la zone de pressage jusqu'à la sortie de la presse en continu.

6. Presse en continu selon les revendications 1 à 5, **caractérisée en ce qu'**afin d'atteindre une déformation maximale des plaques de déroulement (1, 2), une zone de décharge de pression (a) est disposée sur un joint de plaques de déroulement.

7. Presse en continu selon les revendications 1 à 6, **caractérisée en ce que** les plaques chauffantes (3 ou 4) sont conformées comme une pièce stable et ininterrompue sur toute la largeur du tapis (10) perpendiculairement au sens de travail (15).

8. Presse en continu selon les revendications 1 à 7, **caractérisée en ce que** la zone de décharge de pression (a) présente une longueur de 50 à 500 mm dans le sens de travail (15).

9. Procédé de pilotage d'une presse en continu convenant pour la fabrication de panneaux de matériaux à base de particules, de fibres, de matière synthétique, de copeaux et de bois, dans laquelle une zone de décharge de pression (a) dans le trajet de pressage principal est réglable avec des éléments de réglage (5), une zone de décompression pouvant être créée pendant la production dans le trajet de pressage principal au moyen de plaques de déroulement flexibles disposées sur les plaques de pressage et chauffantes en découplant les plaques de déroulement (1, 2) sur les plaques chauffantes (3, 4) de l'appui sur toute la surface des plaques chauffantes (3, 4), **caractérisé en ce que** la pression résiduelle peut être réglée jusqu'à 0 dans la zone de décharge de pression (a) en soulevant la plaque de déroulement (1 ou 2).

10. Procédé selon la revendication 9, **caractérisé en ce que** l'activation est différente lors de la mise en charge ou en décharge des éléments de réglage (5) séparés pour influer sur et/ou contrôler le passage des barres de roulage (8 et 9).

11. Procédé selon la revendication 9, **caractérisé en ce que** les zones de décharge de pression (a), lorsqu'elles sont disposées à plusieurs, peuvent être utilisées en alternance dans le sens de travail (15), simultanément ou selon toutes les possibilités de variations.
